# FASCICULE DE BREVET EUROPEEN

(11) **EP 3 007 579 B1**
(45) Date de publication et mention de la délivrance du brevet: **03.05.2017**
(21) Numéro de dépôt: 14734881.7
(22) Date de dépôt: 11.06.2014
(51) Int. Cl.: A44B 1/32

(54) **DISPOSITIF POUR LA FIXATION AMOVIBLE D'UN ÉLÉMENT À UN ARTICLE**
VORRICHTUNG ZUR VORÜBERGEHENDEN BEFESTIGUNG EINES BAUTEILS AN EINEM ELEMENT
DEVICE FOR REMOVABLY ATTACHING AN ELEMENT TO AN ITEM

(30) Priorité: 11.06.2013 FR 1355363
(43) Date de publication de la demande: 20.04.2016
(73) Titulaire: Boissier, Pierre, F-73200 Albertville (FR)
(72) Inventeur: Boissier, Pierre, F-73200 Albertville (FR)
(74) Mandataire: Chevalier, Renaud Philippe
(86) Numéro de dépôt international: PCT/FR2014/051414
(87) Numéro de publication internationale: WO 2014/199079

(56) Documents cités:
- GB-A- 2 497 127
- US-A- 326 992
- US-A1- 2008 155 788

## Description

La présente invention concerne un dispositif pour la fixation amovible d'un élément à un article et un ensemble comportant ce dispositif.

Le déposant connait par le document WO2012/173475A1 un dispositif pour la fixation amovible d'un bouton à un vêtement. Ce dispositif comporte un organe de support du bouton et un organe de verrouillage de l'organe de support au vêtement.

Le document US326992 divulgue aussi un dispositif de fixation.

L'organe de verrouillage comprend une tête s'étendant à l'intérieur du vêtement et une âme s'étendant en partie à l'intérieur du vêtement et en partie à l'extérieur du vêtement par une ouverture ménagée dans le vêtement à cet effet.

L'organe de support est engagé sur l'âme de l'organe de verrouillage de sorte que le vêtement soit pincé entre la tête de l'organe de verrouillage et l'organe de support.

Un inconvénient d'un tel dispositif réside dans le fait que l'organe de support et l'organe de verrouillage sont susceptibles de se désolidariser de façon intempestive lorsqu'un utilisateur porte le vêtement.

Ainsi, si le dispositif apparait adapté pour des éléments d'ornement bon marché, ce dispositif l'est beaucoup moins pour des éléments d'ornement plus onéreux, tels qu'une pierre précieuse ou un bijou, dont la perte serait préjudiciable.

L'invention vise à remédier à cet inconvénient en fournissant un dispositif présentant une résistance accrue tout en restant simple d'utilisation.

L'invention concerne un dispositif pour la fixation amovible d'un élément à un article, caractérisé en ce qu'il comporte :
- un organe de support prévu pour supporter l'élément et susceptible d'être entrainé en rotation autour d'un axe ;
- un organe de verrouillage comprenant une âme s'étendant axialement et une tête s'étendant transversalement à une extrémité distale de l'âme, la tête étant pourvue de moyens de retenue susceptibles de coopérer avec au moins un oeillet équipant l'article ; et
- des moyens d'accouplement accouplant l'organe de support à l'organe de verrouillage, configurés pour déplacer l'organe de verrouillage, lors d'une rotation de l'organe de support, entre :
   - une position déverrouillée dans laquelle l'organe de verrouillage est reculé et les moyens de retenue de la tête sont agencés par rapport à l'oeillet de manière à autoriser le passage de la tête à travers l'oeillet;
   - une première position intermédiaire dans laquelle l'organe de verrouillage est avancé et les moyens de retenue de la tête sont agencés par rapport à l'oeillet de manière à autoriser le passage de la tête à travers l'oeillet;
   - une seconde position intermédiaire dans laquelle l'organe de verrouillage est avancé et les moyens de retenue de la tête sont agencés par rapport à l'oeillet de manière à interdire le passage de la tête à travers l'oeillet ; et
   - une position verrouillée dans laquelle l'organe de verrouillage est reculé et les moyens de retenue de la tête sont agencés par rapport à l'oeillet pour interdire le passage de la tête à travers l'oeillet.

Le dispositif selon l'invention peut être utilisé pour décorer un article ou encore pour fixer un élément additionnel audit article.

L'article peut être un article d'habillage, tel qu'un vêtement, une ceinture, un chapeau, un sac, une chaussure ou autre. L'article peut être également un meuble, un mur ou tout objet pourvu d'un oeillet adéquat.

Le dispositif selon l'invention assure une fixation résistante et fiable de l'élément à l'article. Aussi, ce dispositif trouve par exemple application en joaillerie, pour la fixation d'une pierre précieuse ou d'un bijou.

Le dispositif selon l'invention est simple d'utilisation dans la mesure où il suffit d'entrainer en rotation l'organe de support pour déplacer l'organe de verrouillage de sa position déverrouillée à sa position verrouillée.

Le dispositif selon l'invention peut comporter une ou plusieurs des caractéristiques suivantes.

Suivant une caractéristique, les moyens d'accouplement comprennent un premier organe d'accouplement configuré pour guider l'avancée de l'organe de verrouillage entre sa position déverrouillée et sa première position intermédiaire, lors d'une rotation de l'organe de support.

De préférence, le premier organe d'accouplement est fixé à une extrémité proximale de l'âme de l'organe de verrouillage et est pourvu d'au moins un premier plot s'étendant transversalement ; l'organe de support est pourvu d'au moins une rampe et l'organe de support et le premier organe d'accouplement sont agencés de sorte que, lors d'une rotation de l'organe de support, le premier plot du premier organe d'accouplement glisse contre la rampe de l'organe de support pour guider l'avancée de l'organe de verrouillage entre sa position déverrouillée et sa première position intermédiaire.

Suivant une caractéristique, les moyens d'accouplement comprennent un second organe d'accouplement configuré pour guider l'organe de verrouillage en rotation entre sa première position intermédiaire et sa seconde position intermédiaire, lors d'une rotation de l'organe de support.

De préférence, le premier organe d'accouplement est pourvu d'au moins un second plot s'étendant transversalement, le second organe d'accouplement est pourvu d'au moins une rampe, et l'organe de support, le premier organe d'accouplement et le second organe d'accouplement sont configurés de sorte que, lors d'une rotation de l'organe de support, le second plot du premier organe d'accouplement bute contre la rampe du second organe d'accouplement et le premier plot du premier organe d'accouplement glisse contre la rampe de l'organe de support, de manière à guider l'avancée de l'organe de verrouillage entre sa position déverrouillée et sa première position intermédiaire, puis le second plot du premier organe d'accouplement cesse de buter contre la rampe du second organe d'accouplement, le premier plot du premier organe d'accouplement glisse contre la rampe de l'organe de support et le second plot du premier organe d'accouplement glisse contre la rampe du second organe d'accouplement, de manière à guider l'organe de verrouillage en rotation entre sa première position intermédiaire et sa seconde position intermédiaire.

Suivant une caractéristique, les moyens d'accouplement comprennent un ressort agencé pour rappeler l'organe de verrouillage élastiquement de sa seconde position intermédiaire vers sa position verrouillée.

En variante, les moyens d'accouplement peuvent comprendre un aimant agencé pour rappeler l'organe de verrouillage de sa seconde position intermédiaire vers sa position verrouillée par aimantation.

Avantageusement, le dispositif comporte un organe de positionnement monté pivotant sur l'âme de l'organe de verrouillage, cet organe de positionnement étant conformé pour être engagé dans l'oeillet sans possibilité de rotation.

De préférence, l'organe de positionnement présente une forme générale de tube de même section que la tête de l'organe de verrouillage, le tube étant engagé sur l'âme de l'organe de verrouillage.

Avantageusement, le dispositif comporte un cache monté sur l'organe de support, les moyens d'accouplement et l'organe de verrouillage ; et le cache présente une ouverture à travers laquelle la tête de l'organe de verrouillage et l'organe de positionnement font saillie.

Le cache protège l'organe de support, les moyens d'accouplement et l'organe de verrouillage contre d'éventuelles poussières susceptibles d'enrayer le fonctionnement du dispositif.

De préférence, le cache permet de bloquer l'organe de positionnement en rotation par rapport au second organe d'accouplement.

Suivant une caractéristique, les moyens d'accouplement sont configurés pour :
- déplacer l'organe de verrouillage successivement entre la position déverrouillée, la première position intermédiaire, la seconde position intermédiaire et la position verrouillée, lors d'une rotation de l'organe de support dans un sens déterminé ; et
- déplacer l'organe de verrouillage successivement entre la position verrouillée, la seconde position intermédiaire, la première position intermédiaire et la position déverrouillée, lors d'une rotation de l'organe de support dans le même sens déterminé.

La cinématique du dispositif est simplifiée dans la mesure où l'organe de support est entrainé dans le même sens que ce soit pour verrouiller le dispositif ou déverrouiller le dispositif.

De préférence, l'organe de support comprend une pluralité de rampes s'étendant circonférentiellement les unes à la suite des autres de façon interrompue.

Suivant une caractéristique, l'organe de support comprend des moyens d'emboitement prévu pour coopérer avec des moyens d'emboitement complémentaires de l'élément.

Selon une autre caractéristique de l'invention, le dispositif comprend un cache coopérant avec l'organe de support.

Selon une autre caractéristique de l'invention, le cache peut comprendre au moins un élément d'indexage destiné à coopérer avec une portion saillante de l'oeillet. Préférentiellement, l'élément d'indexage est ménagé sur une paroi de fond du cache. De préférence, l'élément d'indexage présente au moins un relief d'indexage correspondant à la portion saillante de l'oeillet.

Selon une autre caractéristique de l'invention, l'organe de verrouillage comprend au moins une rampe de dégagement configurée pour permettre le dégagement de l'organe de verrouillage par rapport au cache.

De préférence, l'organe de verrouillage comprend au moins deux rampes de dégagement. Avantageusement, les rampes de dégagement sont positionnées de part et d'autre de l'âme de l'organe de verrouillage, de préférence au niveau d'épaulement circonférentiel ménagé sur l'organe de verrouillage.

Selon une autre caractéristique de l'invention, les rampes de dégagement sont placées en sens opposé par rapport au sens de rotation S c'est-à-dire que l'une des rampes de dégagement est dite descendante tandis que l'autre est montante dans le sens de rotation S.

L'invention concerne également un ensemble pour la fixation amovible d'un élément à un article, caractérisé en ce qu'il comporte au moins un oeillet et un dispositif tel que présenté ci-avant.

Suivant une caractéristique, l'oeillet présente une ouverture de section transversale sensiblement identique à la section transversale de la tête de l'organe de verrouillage.

Ainsi, la tête ainsi conformée peut être engagée à travers l'oeillet, et en alternance dégagée de l'oeillet.

Suivant une caractéristique, la tête présente une portion centrale fixée à une extrémité distale de l'âme et au moins une portion d'extrémité s'étendant transversalement depuis la portion centrale, l'oeillet présente une face antérieure destinée à être tournée vers le dispositif et une face postérieure opposée à la face antérieure, et l'oeillet présente au moins un logement formé sur la face postérieure prévu pour recevoir la portion d'extrémité de la tête de l'organe de verrouillage, lorsque l'organe de verrouillage est en position verrouillée.

Ainsi, lorsque l'organe de verrouillage est en position verrouillée, la portion d'extrémité de la tête est reçue dans le logement et par suite le pivotement de la tête par rapport à l'oeillet est interdit.

Selon une caractéristique de l'invention, la face antérieure de l'oeillet peut disposer de logements pour recevoir les portions d'extrémités de la tête de l'organe de verrouillage lorsque ce dernier est en position verrouillée. Ainsi, l'oeillet est réversible.

L'invention sera mieux comprise, grâce à la description ci-après, qui se rapporte à des modes de réalisation selon la présente invention, donnés à titre d'exemples non limitatifs et expliqués avec référence aux dessins schématiques annexés, dans lesquels les figures 1 à 14 représentent le dispositif pour la fixation d'un élément d'ornement selon un premier mode de réalisation et plus particulièrement :
- la figure 1 en est une vue en perspective lorsque l'organe de verrouillage est en position déverrouillée,
- la figure 2 en est une vue en perspective lorsque l'organe de verrouillage est en position déverrouillée et l'élément d'ornement est retiré,
- la figure 3 en est une vue en perspective lorsque l'organe de verrouillage est en position déverrouillée et l'élément d'ornement et le cache sont retirés,
- la figure 4 en est une vue en perspective partiellement arrachée lorsque l'élément d'ornement ; le cache, et l'organe de positionnement sont retirés,
- la figure 5 en est une vue en perspective lorsque l'organe de verrouillage est en première position intermédiaire,
- la figure 6 en est une vue en perspective lorsque l'organe de verrouillage est en seconde position intermédiaire,
- la figure 7 en est une vue en perspective lorsque l'organe de verrouillage est en position verrouillée,
- la figure 8 est une vue en perspective de l'élément d'ornement ;
- la figure 9 est une vue en perspective partiellement arrachée de l'organe de support de l'élément d'ornement,
- la figure 10 est une vue en perspective de l'organe de verrouillage et du premier organe d'accouplement,
- la figure 11 est une vue en perspective du second organe d'accouplement, la figure 12 est une vue en perspective de l'organe de positionnement, la figure 13 est une vue en perspective du cache de protection,
- la figure 14 est une vue en coupe d'un oeillet équipant l'article d'habillage.

Les figures 15 à 24 représentent le dispositif pour la fixation d'un élément d'ornement selon l'invention, selon un deuxième mode de réalisation, et plus particulièrement :
- la figure 15 est une vue en coupe du dispositif assemblé avec un oeillet, selon le deuxième mode de réalisation,
- la figure 16 est une vue en coupe du dispositif assemblé avec un oeillet selon une variante de réalisation du deuxième mode de réalisation,
- la figure 17A est une vue en perspective du cache,
- la figure 17B est une vue en coupe du cache représenté en figure 17A,
- la figure 18 est une vue partielle en perspective de l'organe de support du dispositif représenté à la figure 15
- la figure 19 est une vue en perspective de l'organe de verrouillage du dispositif représenté en figure 15,
- la figure 20A est une vue en perspective d'un oeillet selon l'invention, selon le deuxième mode de réalisation
- la figure 20B est une vue de dessus de l'oeillet représenté en figure 20A,
- la figure 20C est une vue partielle en coupe de l'oeillet représenté en figure 20A,
- la figure 20D est une vue de dessous de l'oeillet représenté en figure 20A,
- la figure 21 est une vue en perspective et en coupe du dispositif assemblé avec l'oeillet, dans une position déverrouillée, selon le deuxième mode de réalisation,
- la figure 22 est une vue en perspective et en coupe du dispositif assemblé avec l'oeillet, dans une première position intermédiaire, selon le deuxième mode de réalisation,
- la figure 23 est une vue en perspective et en coupe du dispositif assemblé avec l'oeillet, dans une position intermédiaire bis entre la première position intermédiaire et la deuxième position intermédiaire, selon le deuxième mode de réalisation, et,
- la figure 24 est une vue en perspective et en coupe du dispositif assemblé avec l'oeillet, dans une deuxième position intermédiaire selon le deuxième mode de réalisation.

Les figures 1 à 13 représentent un dispositif 2 pour la fixation d'un élément d'ornement 4 à un article d'habillage.

L'élément d'ornement 4 (mieux représenté à la figure 8) présente une forme générale de bol et est pourvu sur sa face intérieure d'une pluralité de logements 6.

Le dispositif 2 comporte un organe de support 8 de l'élément d'ornement 4. L'organe de support 8 est conçu pour être entrainé en rotation autour d'un axe 10. Dans la suite de cette description, les termes « axial», « transversal » et leurs dérivés sont utilisés en référence à l'axe 10.

L'organe de support 8 (mieux représenté à la figure 9) présente une forme générale de coupe. L'organe de support 8 comprend une paroi inférieure 12 et une paroi latérale 14 bordant la paroi inférieure 12.

La paroi inférieure 12 est pourvue d'une pluralité de rampes 16 s'étendant circonférentiellement les unes à la suite des autres de façon interrompue. Chaque rampe 16 présente une surface de glissement 16a et une surface de butée 16b formant, dans l'exemple représenté, un angle aigu.

La paroi latérale 14 est pourvue de protubérances 18, dites anti-rotationnelles, prévues pour être reçues dans les logements 6 de l'élément d'ornement 4. Ainsi, l'élément d'ornement 4 et l'organe de support 8 peuvent être solidarisés par emboitement.

La paroi latérale 14 est en outre pourvue d'un bourrelet 20 annulaire.

Le dispositif 2 comporte un organe de verrouillage 22 déplaçable entre une position déverrouillée (représentée à la figure 1), une première position intermédiaire (représentée à la figure 5), une seconde position intermédiaire (représentée à la figure 6) et une position verrouillée (représentée à la figure 7).

L'organe de verrouillage 22 (mieux représenté à la figure 10) comprenant une âme 24 s'étendant axialement et une tête 26 s'étendant transversalement à une extrémité distale de l'âme 24.

La tête 26 présente une portion centrale 26a fixée à l'extrémité distale de l'âme 24 et des portions d'extrémité 26b diamétralement opposées s'étendant transversalement depuis la portion centrale 26a. Les portions d'extrémités 26b forment des moyens de retenue.

Le dispositif 2 comporte un premier organe d'accouplement 28 (mieux représenté à la figure 10) présentant une forme générale de coupe. Le premier organe d'accouplement 28 est fixé à une extrémité proximale de l'âme 24 de l'organe de verrouillage 22.

Le premier organe d'accouplement 28 comprend une paroi de fond 30 et une paroi latérale 32 bordant la paroi de fond 30.

La paroi latérale 32 est pourvue de plots supérieurs 34 diamétralement opposés s'étendant transversalement. Les plots supérieurs 34 présentent des surfaces de glissement 34a et des surfaces de butée 34b.

La paroi latérale est également pourvue de plots inférieurs 36 diamétralement opposés s'étendant transversalement. Les plots inférieurs présentent des surfaces de glissement 36a, 36c et des surfaces de butée 36b.

Les plots supérieurs 34 et les plots inférieurs 36 s'étendent à l'aplomb les uns des autres. Dans l'exemple représenté, les plots supérieurs 34 sont radialement plus longs que les plots inférieurs 36. Les surfaces de glissement 34a et 36c se font face et s'étendent parallèlement les unes par rapport aux autres.

Le dispositif 2 comporte un second organe d'accouplement 38 (mieux représenté à la figure 11) présentant une forme générale d'anneau. Le second organe d'accouplement 38 est engagé autour de l'organe de verrouillage 22 et monté pivotant sur l'organe de support 8.

Le second organe d'accouplement 38 est pourvu sur sa face intérieure d'une pluralité de rampes 40 s'étendant circonférentiellement les unes à la suite des autres de façon interrompue. Chaque rampe 40 présente des surfaces de glissement 40a, 40c et une surface de butée 40b.

Le second organe d'accouplement 38 est pourvu sur sa face extérieure de protubérances 42 dites anti-rotationnelles.

Le second organe d'accouplement 38 est enfin pourvu d'une pluralité d'ailes 41 de stabilisation disposées circonférentiellement et espacées les unes des autres par des fentes permettant le mouvement vertical du plot supérieur 34 du 1er organe d'accouplement 28. Chaque aile 41 présente des surfaces latérales 41a dont la fonction apparaitra par la suite.

Le dispositif 2 comporte un organe de positionnement 44 (mieux représenté à la figure 12) prenant une forme générale de tube. L'organe de positionnement 44 est monté pivotant sur l'âme 24 de l'organe de verrouillage 22. L'organe de positionnement 44 présente une section transversale sensiblement identique à la section transversale de la tête 26 de l'organe de verrouillage 22. L'organe de positionnement 44 présente des nervures 44a s'étendant axialement et diamétralement opposées.

Le dispositif 2 comporte enfin un cache 46 (mieux représenté à la figure 13) en forme générale de coupe. Le cache 46 est monté sur l'organe de support 8, le premier organe d'accouplement 28, le second organe d'accouplement 38 et l'organe de verrouillage 22 afin d'en assurer la protection. Le cache 46 est verrouillé avec le second organe d'accouplement 38 par les protubérances 42 dites anti-rotationnelles. Le cache 46 présente une paroi de fond 48 et une paroi latérale 50 bordant la paroi de fond 48.

La paroi de fond 48 est pourvue d'une ouverture 52 de même section transversale que la tête 26 de l'organe de verrouillage 22 et que l'organe de positionnement 44. L'ouverture présente des encoches 53 diamétralement opposées. Les encoches 53 sont prévues pour coopérer avec les nervures 44a de l'organe de positionnement 44. Ainsi, l'organe de positionnement 44 est susceptible d'être bloqué en rotation par rapport au cache 46.

La tête 26 de l'organe de verrouillage 22, une portion de l'âme 24 de l'organe de verrouillage 22 et une portion de l'organe de positionnement 44 font saillie du cache 46 à travers l'ouverture 52.

La paroi latérale 50 est divisée en une pluralité de languettes 54 séparées par des fentes 56. Ainsi, la paroi latérale 50 peut se déformer élastiquement ce qui facilite le montage ou le démontage du cache 46.

La paroi latérale 50 est en outre pourvue sur sa face intérieure d'une gorge 58 annulaire prévue pour coopérer avec le bourrelet 20 annulaire de l'organe de support 8 et ainsi permettre leur assemblage par emboitement tout en permettant leur libre rotation.

La paroi latérale 50 est enfin pourvue sur sa face intérieure de logements 60 prévus pour recevoir les protubérances 42 du second organe d'accouplement 38. Ainsi, le cache 46 est solidaire du second organe d'accouplement 38 et monté pivotant par rapport à l'organe de support 8.

Le dispositif 2 comporte un ressort (non représenté) connectant la paroi de fond 30 du premier organe d'accouplement 28 et la paroi de fond 48 du cache 46.

La figure 14 représente un oeillet 62 équipant un article d'habillage 63. L'oeillet 62 peut par exemple être serti, cousu ou encore coulé.

L'oeillet 62 présente une forme générale d'anneau. L'oeillet 62 est pourvu d'une ouverture 64 de même section transversale que la tête 26 de l'organe de verrouillage 22 et que l'organe de positionnement 44.

L'oeillet 62 comprend des encoches au niveau de l'ouverture 64 permettant le passage des portions d'extrémité 26b de l'organe de verrouillage 26 et des nervures 44a de l'organe de positionnement 44. Ainsi, la rotation de l'organe de positionnement 44 est interdite.

L'oeillet 62 présente une face antérieure 66 destinée à être tournée vers le dispositif 2 et une face postérieure 68 opposée à la face antérieure 66. La face postérieure 68 est pourvue de logements 70 prévus pour recevoir les portions extrémité 26b de la tête 26 de l'organe de verrouillage 22 lorsque ce dernier est en position verrouillée (représentée à la figure 7).

En variante (non représentée), la face antérieure 66 de l'oeillet 62 peut disposer de logements pour recevoir les portions d'extrémités 26b de la tête 26 de l'organe de verrouillage 22 lorsque ce dernier est en position verrouillée. Ainsi, l'oeillet 62 est réversible.

Un mode de fonctionnement du dispositif 2 selon le premier mode de réalisation est maintenant décrit.

Initialement, le dispositif 2 et l'article d'habillage 63 sont séparés. L'organe de verrouillage 22 est en position déverrouillée (tel représentée à la figure 1). Ainsi, l'organe de verrouillage 22 est reculé par rapport à l'organe de support 8.

La tête 26 et une portion de l'organe de positionnement 44 sont alors passées à travers l'ouverture 64 de l'oeillet 62.

L'organe de positionnement 44 et le cache 46 sont bloqués en rotation par rapport à l'oeillet 62, par l'intermédiaire des nervures 44a qui sont reçues dans les encoches 53 du cache 46 et dans l'ouverture 64 de l'oeillet 62. Par suite, le second organe d'accouplement 38, qui est solidaire du cache 46, est bloqué en rotation par rapport à l'oeillet 62.

Dès lors, la rotation de l'élément d'ornement 4 et de l'organe de support 8 entraine le déplacement de l'organe de verrouillage 22 par rapport à l'oeillet 62.

Lors d'une première étape, l'élément d'ornement 4 et l'organe de support 8, fixés l'un à l'autre par emboitement et par collage, sont entrainés en rotation dans un sens S.

Les surfaces de butée 34b des plots supérieurs 34 du premier organe d'accouplement 28 butent tout d'abord contre les surfaces latérales 41a des ailes 41 du second organe d'accouplement 38. Puis, les surfaces de butée 34b des plots supérieurs 34 du premier organe d'accouplement 28 butent contre les surfaces de butés 40b des rampes 40 du second organe d'accouplement 38.

Dans le même temps, les surfaces de glissement 36a des plots inférieurs 36 du premier organe d'accouplement 28 glissent contre les surfaces de glissement 16a des rampes 16 de l'organe de support 8.

Ainsi, l'organe de verrouillage 22 avance de sa position déverrouillée (représentée à la figure 1) à sa première position intermédiaire (représentée à la figure 5). L'organe de verrouillage 22, le premier organe d'accouplement 28 et l'organe de positionnement 44 avancent d'une distance sensiblement égale à la hauteur de la tête 26. Ainsi, seule la tête 26 fait saillie par rapport à l'oeillet 62.

Lors d'une deuxième étape, l'élément d'ornement 4 et l'organe de support 8 sont entrainés en rotation dans le sens S.

Le premier organe d'accouplement 28 est agencé de sorte que les surfaces de butées 34b des plots supérieurs 34 du premier organe d'accouplement 28 cessent de buter contre les surfaces de butée 40b des rampes 40 du second organe d'accouplement 38.

Les surfaces de glissement 34a des plots supérieurs 34 du premier organe d'accouplement 28 commencent alors à glisser contre les surfaces de glissement 40a des rampes 40 du second organe d'accouplement 38 pendant que les surfaces de glissement 36c glissent sur les surfaces de glissement 40c de ces mêmes rampes 40.

Dans le même temps, les surfaces de glissement 36c des plots inférieurs 36 du premier organe d'accouplement 28 continuent de glisser contre les surfaces de glissement 16a des rampes 16 de l'organe de support 8.

L'organe de verrouillage 22 est pivoté d'un quart de tour. L'organe de verrouillage 22 est ainsi déplacé de sa première position intermédiaire (représentée à la figure 5) à sa seconde position intermédiaire (représentée à la figure 6). Le passage de la tête 26 de l'organe de verrouillage 22 à travers l'ouverture 64 de l'oeillet 62 est alors interdit.

Lors d'une troisième étape, l'élément d'ornement 4 et l'organe de support 8 sont entrainés en rotation dans le sens S.

Les surfaces de glissement 34a des plots supérieurs 34 et les surfaces de glissement 36c des plots inférieurs 36 du premier organe d'accouplement 28 continuent de glisser contre les surfaces de glissement 40a et 40c des rampes 40 du second organe d'accouplement 38 jusqu'à atteindre le sommet de ces surfaces de glissement 40a.

De même, les surfaces de glissement 36a des plots inférieurs 36 du premier organe d'accouplement 28 continuent de glisser contre les surfaces de glissement 16a des rampes 16 de l'organe de support 8, jusqu'à atteindre le sommet de ces surfaces de glissement 16a.

Lorsque d'une part les plots inférieurs 36 et plots supérieurs 34 franchissent les sommets des surfaces de glissement respectivement 40a et 16a et d'autre part les surfaces de butées 16b et 40b s'étendent à l'aplomb les unes des autres, le ressort rappelle l'organe de verrouillage 22 de sa seconde position intermédiaire (représentée à la figure 6) vers sa position verrouillée (représentée à la figure 7).

Le passage de la tête 26 de l'organe de verrouillage à travers l'ouverture 64 de l'oeillet 62 reste interdit.

En outre, les portions d'extrémité 26b de la tête 26 de l'organe de verrouillage sont reçues dans les logements 70 de l'oeillet 62 de manière à interdire la rotation de la tête 26 par rapport à l'oeillet 62. Ainsi, le dispositif 2, et par suite l'élément d'ornement 4, sont solidarisés à l'article d'habillage 63.

Afin de désolidariser le dispositif 2 de l'article d'habillage 63 l'élément d'ornement 4 et l'organe de support 8 sont entrainés dans le même sens S. Suivant une cinématique sensiblement identique à celle décrite précédemment, l'organe de verrouillage 22 est avancé successivement de sa position verrouillée à sa seconde position intermédiaire, pivoté d'un quart de tour de sa seconde position intermédiaire à sa première position intermédiaire, et reculé de sa première position intermédiaire à sa position déverrouillée.

Le deuxième mode de réalisation selon l'invention est maintenant décrit. Les références numériques des éléments du premier mode de réalisation ayant la même fonction que les éléments du deuxième mode de réalisation sont élevées d'une centaine de sorte que par exemple l'organe de verrouillage 22 du premier mode de réalisation correspond à l'organe de verrouillage 122 du deuxième mode de réalisation.

A la figure 15 est représenté le dispositif 102 selon l'invention en coupe et assemblé avec un oeillet 162.

Le dispositif 102 comporte un organe de support 108 de l'élément d'ornement (non représenté). L'organe de support 108 est conçu pour être entrainé en rotation autour d'un axe 100. Dans la suite de cette description, les termes « axial», « transversal » et leurs dérivés sont utilisés en référence à l'axe 100.

L'organe de support 108 présente une forme générale de coupe. L'organe de support 108 comprend une paroi inférieure 112 et une paroi latérale 114 bordant la paroi inférieure 112.

La paroi inférieure 112 comporte un orifice 113 configuré pour recevoir une came 107 comprenant une pluralité de rampes 116, la came 107 et l'organe de support 108 étant solidaires l'une de l'autre.

Comme visible sur la figure 15, les rampes 116 s'étendent circonférentiellement les unes à la suite des autres de façon interrompue.

Dans l'exemple illustré en figure 18 et en figure 15, la paroi latérale 114 est pourvue d'orifices 115 configurés pour recevoir des crabots 117. Les crabots 117 s'étendent dans un plan sensiblement perpendiculaire à la paroi latérale 114 et font saillie dans l'organe de support 108 en direction des rampes 116. Avantageusement, les crabots 117 sont positionnés sensiblement en arrière par rapport au sommet des rampes 116 d'une distance correspondant au diamètre des plots 136 du premier organe d'accouplement 128 et sensiblement à distance de l'organe de support 108

La paroi latérale 114 est en outre pourvue d'un bourrelet 120 annulaire, destiné à coopérer avec une rainure 151 ménagée dans le cache 146 (voir ci-après).

La paroi latérale 114 est divisée en une pluralité de languettes 154 séparées par des fentes 156. Ainsi, la paroi latérale 114 peut se déformer élastiquement ce qui facilite le montage ou le démontage de l'organe de support 108.

Comme visible aux figures 15 et 18 notamment, l'organe de support 108 comporte un chanfrein extérieur 119 s'étendant circonférentiellement au niveau de la partie inférieure 112. Avantageusement, le chanfrein extérieur 119 permet l'emboîtement d'un élément d'ornement (non représenté) destiné à coopérer avec l'organe de support 108.

Le dispositif 102 comporte un organe de verrouillage 122 déplaçable entre une position déverrouillée (représentée à la figure 21), une première position intermédiaire (représentée à la figure 22), une seconde position intermédiaire (représentée à la figure 24) et une position verrouillée (non représentée).

L'organe de verrouillage 122 (mieux représenté à la figure 19) comprenant une âme 124 s'étendant axialement et une tête 126 s'étendant transversalement à une extrémité distale de l'âme 124.

L'âme 124 comprend une portion supérieure 124a de section sensiblement rectangulaire et une portion inférieure 124b de section sensiblement circulaire, la portion supérieure 124a et la portion inférieure 124b sont séparées par un épaulement circonférentiel, comme illustré en figure 19.

La tête 126 présente une portion centrale 126a fixée à l'extrémité distale de l'âme 124 et des portions d'extrémité 126b diamétralement opposées s'étendant transversalement depuis la portion centrale 126a. Les portions d'extrémités 126b forment des moyens de retenue.

Comme visible en figure 19, l'organe de verrouillage 122 comporte deux rampes de dégagement 127 configurées pour permettre le dégagement de l'organe de verrouillage 122 par rapport au cache 146, comme décrit plus loin dans la description.

Avantageusement, les rampes de dégagement 127 sont positionnées de part et d'autre de l'âme 124 de l'organe de verrouillage 122, de préférence au niveau d'épaulement circonférentiel ménagé sur l'organe de verrouillage 122. En outre les rampes de dégagement sont placées en sens opposé par rapport au sens de rotation S c'est-à-dire que l'une des rampes de dégagement 127 est dite descendante tandis que l'autre est montante dans le sens de rotation S.

Comme illustré en figure 19 par exemple, l'organe de verrouillage 122 comporte deux protubérances 125 positionnées à une extrémité opposée à la tête 126 de l'organe de verrouillage 122. Les protubérances 125 sont positionnées symétriquement par rapport à l'axe 100. Les protubérances 125 de l'organe de verrouillage 122 sont configurées pour venir en appui sur la paroi du fond 130 du premier organe d'accouplement 128 que sera détaillé par la suite.

Selon l'invention, le dispositif 102 comporte un premier organe d'accouplement 128 présentant une forme générale de coupe. Le premier organe d'accouplement 128 est fixé à une extrémité proximale de l'âme 124 de l'organe de verrouillage 122, par les protubérances 125 et via une vis de fixation 123.

Le premier organe d'accouplement 128 comprend une paroi de fond 130 et une paroi latérale 132 bordant la paroi de fond 130.

La paroi latérale 132 est pourvue de deux plots 136 diamétralement opposés s'étendant transversalement. Les plots 136 sont insérés dans des orifices ménagés sur la paroi latérale 132. Avantageusement, les plots 136 glissent sur les rampes 116 de l'organe support 108 par l'intermédiaire de sa sous partie 107 et contre la paroi latérale 114 de l'organe de support 108.

Comme représenté notamment en figure 15, un ressort 135 est positionné dans le premier organe d'accouplement 128 et plus particulièrement, le ressort 135 est positionné autour des l'organe de verrouillage 122 au niveau des protubérances 125. Avantageusement, le ressort 135 connecte la paroi de fond 130 du premier organe d'accouplement 128 et la paroi de fond 148 du cache 146 décrit ci-après.

Le dispositif 102 comporte enfin un cache 146 (mieux représenté aux figures 17A et 17B) en forme générale de bague. Le cache 146 est monté sur l'organe de support 108. Plus particulièrement, le cache 146 comprend une rainure 151 dans laquelle coopère le bourrelet annulaire 120 de l'organe de support 108, pour permettre leur assemblage par emboitement tout en permettant leur libre rotation.

Le cache 146 présente une paroi de fond 148 et une paroi latérale 150 bordant la paroi de fond 148. La paroi de fond 148 est pourvue d'une ouverture 152 en forme de croix de même section transversale que la partie de section rectangulaire 124 de l'organe 126. L'ouverture 152 présente des encoches 153 diamétralement opposées. Les encoches 153 sont prévues pour coopérer avec la partie de section rectangulaire 124 précitée.

Comme représenté en figure 15, la tête 126 de l'organe de verrouillage 122, une portion de l'âme 124 de l'organe de verrouillage 122 font saillie du cache 146 à travers l'ouverture 152.

Aux figures 17A et 17B, est illustré le cache 146 et plus particulièrement, les éléments d'indexage 149 ménagés sur la paroi de fond 148 du cache 146. Les éléments d'indexage 149 présentent des reliefs d'indexage correspondants à la portion saillante 167 de l'oeillet 162.

Dans le deuxième mode de réalisation le second organe d'accouplement 38 et l'organe de positionnement 44 du premier mode de réalisation ont été supprimés, leur fonction étant remplies par les autres composants du dispositif 102, à savoir les rampes de dégagement 127 ménagées sur l'organe de verrouillage 122 en ce qui concerne le second organe d'accouplement 38, et les éléments d'indexage 149 ménagés sur le cache 146 en ce qui concerne l'organe de positionnement 44.

Les figures 20A à 20D représentent l'oeillet 162 selon un deuxième mode de réalisation et coopérant avec le dispositif 102 pour fixation selon le deuxième mode de réalisation. Bien entendu, l'oeillet 162 peut équiper un article d'habillage (non représenté). L'oeillet 162 peut par exemple être serti, cousu ou encore coulé sur l'article d'habillage.

L'oeillet 162 présente une forme générale d'anneau. L'oeillet 162 est pourvu d'une ouverture 164 de diamètre intérieur correspondant à la partie de section rectangulaire 124.

L'oeillet 162 comprend des encoches 165 au niveau de l'ouverture 164 permettant le passage des portions d'extrémité 126b de l'organe de verrouillage 126.

L'oeillet 162 présente une face antérieure 166 destinée à être tournée vers le dispositif 102 et une face postérieure 168 opposée à la face antérieure 166. La face postérieure 168 est pourvue de logements 170 prévus pour recevoir les portions extrémité 126b de la tête 126 de l'organe de verrouillage 122 lorsque ce dernier est en position verrouillée (non représentée).

Comme représenté en figure 20C, la face antérieure 166 présente une portion saillante 167 en forme d'anneau. La portion saillante 167 est configurée pour venir se loger dans les éléments d'indexage 149 du cache 146, ainsi, le positionnement du dispositif 102 sur l'oeillet 162 est effectué de manière simple et intuitive.

En figure 16 est représentée une variante de réalisation du deuxième mode de réalisation. Dans cette variante, aucun élément ne change, seule la longueur de l'âme 124 de l'organe 122 varie : selon cette longueur, il est possible au dispositif de se fixer sur 1 ou plusieurs oeillets. Par contre, sur la variante décrite en figure 15, le dispositif peut être fixé indifféremment sur un ou plusieurs oeillets. De même le mode de fonctionnement selon la variante est identique au mode de fonctionnement selon le deuxième mode de réalisation décrit ci-après.

Un mode de fonctionnement du dispositif 102 selon le deuxième mode de réalisation est maintenant décrit et représenté aux figures 21 à 23.

Initialement, le dispositif 102 et l'article d'habillage (non représenté) sont séparés. L'organe de verrouillage 122 est en position déverrouillée (tel représentée à la figure 21). Ainsi, l'organe de verrouillage 122 est reculé par rapport à l'organe de support 108.

La tête 126 est passée à travers l'ouverture 164 de l'oeillet 162.

Le cache 146 est bloqué en rotation par rapport à l'oeillet 162, par l'intermédiaire des éléments d'indexage 149 qui coopèrent avec la portion saillante 167 de l'oeillet 162. Le premier organe d'accouplement 128 est fixé à l'organe de verrouillage 122 par ses protubérances 125 et par une vis 123 et le ressort 135 est au repos et allongé de sorte que la paroi de fond 130 du premier organe d'accouplement 128 soit en butée contre la paroi inférieure 112 de l'organe de support 108, les plots 136 reposant à la base des rampes 116, comme illustré en figure 21. Dans l'exemple illustré en figure 21, un seul oeillet 162 est positionné. Le premier organe d'accouplement 128 est bloqué en rotation par la portion supérieure 124a de section sensiblement rectangulaire de l'organe de verrouillage 122.

Dès lors, la rotation de l'élément d'ornement et de l'organe de support 108 entraine le déplacement de l'organe de verrouillage 122 par rapport à l'oeillet 162.

Lors d'une première étape, l'élément d'ornement et l'organe de support 108, fixés l'un à l'autre par emboitement et/ou par collage, sont entrainés en rotation dans un sens S.

Les plots 136 avancent sur les rampes 116 et le ressort 135 se comprime, et l'organe de verrouillage 122 avance dans l'ouverture 164 de l'oeillet 162 vers la première position intermédiaire, représentée en figure 22. Dans l'exemple illustré en figure 22, un seul oeillet 162 est positionné.

Lors d'une deuxième étape, l'élément d'ornement et l'organe de support 108 continuant d'entrainer le premier organe d'accouplement en rotation dans le sens S, amènent les plots 136 au sommet des rampes 116 comme visible en figure 23. Dans l'exemple illustré en figure 23, deux oeillets 162 sont positionnés. Ils amènent conjointement les rampes de dégagement 127 qui sont en appui sur la paroi de fond 130 du premier organe d'accouplement 128 à libérer la partie 124 de l'organe de verrouillage 126 de l'encoche 153 de l'ouverture 152 du cache 146.Le ressort 135 est comprimé à son maximum. La portion supérieure 124a de l'âme 124 de l'organe de verrouillage 122 est positionnée dans l'ouverture 164 de l'oeillet 162, la tête 126 de l'organe de verrouillage 122 faisant saillie.

Lors d'une troisième étape, l'organe de verrouillage 122 va pivoter d'un quart de tour. L'organe de verrouillage 122 est ainsi déplacé de sa première position intermédiaire (représentée à la figure 22) à sa seconde position intermédiaire (représentée à la figure 24). Pendant cette étape, la mise en mouvement est opérée par les crabots 117 qui poussent sur les plots 136. Dans cette étape, l'organe de verrouillage 122 n'est pas rappelé par le ressort 135 du fait de la géométrie de la portion supérieure 124a de l'organe de verrouillage 122 jusqu'à ce que les crabots 117 positionnent ledit organe de verrouillage 122 et plus particulièrement les portions d'extrémité 126b de la tête 126 de l'organe de verrouillage 122 à l'aplomb des logements 170 de l'oeillet 162.

A ce moment, lors d'une quatrième étape, continuant la rotation de l'élément d'ornement et de l'organe support 108, le ressort 135 rappelle l'organe de verrouillage 122 de sa seconde position intermédiaire, représentée à la figure 24, vers sa position verrouillée (non représentée). Le passage de la tête 126 de l'organe de verrouillage à travers l'ouverture 164 de l'oeillet 162 est interdit. En outre, les portions d'extrémité 126b de la tête 126 de l'organe de verrouillage sont reçues dans les logements 170 de l'oeillet 162 de manière à interdire la rotation de la tête 126 par rapport à l'oeillet 162. Ainsi, le dispositif 102, et par suite l'élément d'ornement, sont solidarisés à l'article d'habillage.

Afin de désolidariser le dispositif 102 de l'article d'habillage, l'élément d'ornement et l'organe de support 108 sont entrainés dans le même sens S. Suivant une cinématique sensiblement identique à celle décrite précédemment, l'organe de verrouillage 122 est avancé successivement de sa position verrouillée à sa seconde position intermédiaire, pivoté d'un quart de tour de sa seconde position intermédiaire à sa première position intermédiaire, et reculé de sa première position intermédiaire à sa position déverrouillée.

Dans le mode de fonctionnement décrit ci-dessus, la mise en mouvement est réalisée par glissement de plots 136 sur des rampes 116, en variante, la mise en mouvement pourrait être réalisée par roulement d'un élément roulant sur une surface de guidage par exemple.

En outre, les articles d'habillage et le nombre d'oeillets peut être supérieur à un. Ainsi, l'article d'habillage, par exemple une veste ou encore une chemise, peut comprendre deux oeillets (comme représenté sur les figures 15, 16, 23) équipant deux portions de l'article d'habillage. Dans ces cas, la tête 26, 126 de l'organe de verrouillage 22, 122 du dispositif 2, 102 est passée à travers les ouvertures 64, 164 des deux oeillets 62, 162. Le dispositif 2, 102 peut ainsi assurer la fonction de bouton de manchette.

En variante, le dispositif 2, 102 peut être utilisé pour fixer un élément d'habillement additionnel en surépaisseur de l'article d'habillage.

Toujours en variante, selon le nombre et l'épaisseur des oeillets 62, 162, la longueur de l'âme 24, 124, la hauteur et les aménagements des caches 46, 146, du premier organe d'accouplement et de l'organe de support peuvent être adaptés, comme visible en figure 16 par rapport à la figure 15 par exemple

En variante, les indexages et formes des oeillets peuvent être adaptés pour des raisons d'industrialisation ou autres demandes spécifiques.

En variante, l'élément d'ornement 4 peut présenter tout type de forme et pas uniquement une forme de bol.

Toujours en variante, le dispositif 2, 102 peut être associé à une cheville enfoncée dans un mur, la cheville portant un oeillet. Dans ce cas, l'organe de support 8, 108 supporte un élément non plus d'ornement mais un élément en forme générale de crochet pour permettre par exemple la suspension d'un cadre ou d'un miroir.

Bien entendu, l'invention, qui est caractérisée par les revendications, n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention.

## Revendications

1. Dispositif (2, 102) pour la fixation amovible d'un élément (4) à un article (63), qui comporte:
- un organe de support (8, 108) prévu pour supporter l'élément (4) et susceptible d'être entrainé en rotation autour d'un axe (10, 100) ;
et
- un organe de verrouillage (22) comprenant une âme (24, 124) s'étendant axialement, le dispositif est **caractérisé en ce qu'**il comporte:
une tête (26, 126) s'étendant transversalement à une extrémité distale de l'âme (24, 124), la tête (26, 126) étant pourvue de moyens de retenue susceptibles de coopérer avec au moins un oeillet (62, 162) équipant l'article (63) ; et
- des moyens d'accouplement accouplant l'organe de support (8, 108) à l'organe de verrouillage (22, 122), configurés pour déplacer l'organe de verrouillage (22, 122), lors d'une rotation de l'organe de support (8, 108), entre :
• une position déverrouillée dans laquelle l'organe de verrouillage (22, 122) est reculé et les moyens de retenue de la tête (26, 126) sont agencés par rapport à l'oeillet (62, 162) de manière à autoriser le passage de la tête (26, 126) à travers l'oeillet (62, 162);
• une première position intermédiaire dans laquelle l'organe de verrouillage (22, 122) est avancé et les moyens de retenue de la tête (26, 126) sont agencés par rapport à l'oeillet (62, 162) de manière à autoriser le passage de la tête (26, 126) à travers l'oeillet (62, 162) ;
• une seconde position intermédiaire dans laquelle l'organe de verrouillage (22, 122) est avancé et les moyens de retenue de la tête (26, 126) sont agencés par rapport à l'oeillet (62, 162) de manière à interdire le passage de la tête (26, 126) à travers l'oeillet (62, 162) ; et
• une position verrouillée dans laquelle l'organe de verrouillage (22, 122) est reculé et les moyens de retenue de la tête (26, 126) sont agencés par rapport à l'oeillet (62, 162) pour interdire le passage de la tête (26, 126) à travers l'oeillet (62, 162).

2. Dispositif (2) selon la revendication 1, **caractérisé en ce que** les moyens d'accouplement comprennent un premier organe d'accouplement (28, 128) configuré pour guider l'avancée de l'organe de verrouillage (22, 122) entre sa position déverrouillée et sa première position intermédiaire, lors d'une rotation de l'organe de support (8, 108).

3. Dispositif (2, 102) selon la revendication 2, **caractérisé en ce que** le premier organe d'accouplement (28, 128) est fixé à une extrémité proximale de l'âme (24) de l'organe de verrouillage (22, 122) et est pourvu d'au moins un premier plot (36, 136) s'étendant transversalement, **en ce que** l'organe de support (8, 108) est pourvu d'au moins une rampe (16, 116), et **en ce que** l'organe de support (8, 108) et le premier organe d'accouplement (28) sont agencés de sorte que, lors d'une rotation de l'organe de support (8, 108), le premier plot (36, 136) du premier organe d'accouplement (28, 128) glisse contre la rampe (16, 116) de l'organe de support (8, 108) pour guider l'avancée de l'organe de verrouillage (22, 122) entre sa position déverrouillée et sa première position intermédiaire.

4. Dispositif (102) selon l'une quelconque des revendications 1 à 3, **caractérisé en ce que** le dispositif (102) comprend un cache (146) coopérant avec l'organe de support (108), le cache (146) comprenant au moins un élément d'indexage (149) destiné à coopérer avec une portion saillante (167) de l'oeillet (162).

5. Dispositif (102) selon la revendication 4, **caractérisé en ce que** l'organe de verrouillage (122) comprend au moins une rampe de dégagement (127) configurée pour permettre le dégagement de l'organe de verrouillage (122) par rapport au cache (146).

6. Dispositif (2) selon l'une quelconque des revendications 1 à 3, **caractérisé en ce que** les moyens d'accouplement comprennent un second organe d'accouplement (38) configuré pour guider l'organe de verrouillage (22) en rotation entre sa première position intermédiaire et sa seconde position intermédiaire, lors d'une rotation de l'organe de support (8).

7. Dispositif (2, 102) selon l'une quelconque des revendications 1 à 6, **caractérisé en ce que** les moyens d'accouplement sont configurés pour :
- déplacer l'organe de verrouillage (22, 122) successivement entre la position déverrouillée, la première position intermédiaire, la seconde position intermédiaire et la position verrouillée, lors d'une rotation de l'organe de support (8, 108) dans un sens déterminé (S) ; et
- déplacer l'organe de verrouillage (22, 122) successivement entre la position verrouillée, la seconde position intermédiaire, la première position intermédiaire et la position déverrouillée, lors d'une rotation de l'organe de support (8, 108) dans le même sens déterminé (S).

8. Dispositif (2, 102) selon l'une quelconque des revendications 1 à 7, **caractérisé en ce que** les moyens d'accouplement comprennent un ressort (135) agencé pour rappeler l'organe de verrouillage (22, 122) élastiquement de sa seconde position intermédiaire vers sa position verrouillée.

9. Dispositif (2, 102) selon l'une quelconque des revendications 1 à 8, **caractérisé en ce qu'**il comporte un cache (46, 146) monté sur l'organe de support (8, 108), les moyens d'accouplement et l'organe de verrouillage (22, 122) et **en ce que** le cache (46, 146) présente une ouverture (60) à travers laquelle au moins la tête (26, 126) de l'organe de verrouillage (22, 122) fait saillie.

10. Dispositif (2, 102) selon les revendications 1 à 9, **caractérisé en ce que** l'organe de support (8, 108) comprend une pluralité de rampes (16, 116) s'étendant circonférentiellement les unes à la suite des autres de façon interrompue.

11. Dispositif (2, 102) selon l'une quelconque des revendications 1 à 10, **caractérisé en ce que** l'organe de support (8, 108) comprend des moyens d'emboitement prévu pour coopérer avec des moyens d'emboitement complémentaires de l'élément (4).

12. Ensemble pour la fixation amovible d'un élément (4) à un article (63), **caractérisé en ce qu'**il comporte au moins un oeillet (62, 162) et un dispositif (2, 102) selon l'une quelconque des revendications 1 à 11.

13. Ensemble selon la revendication 12, **caractérisé en ce que** l'oeillet (62, 162) présente une ouverture (64, 164) de section transversale sensiblement identique à la section transversale de la tête (26, 126) de l'organe de verrouillage (22, 122).

14. Ensemble selon l'une quelconque des revendications 12 ou 13, **caractérisé en ce que** la tête (26, 126) présente une portion centrale (26a, 126a) fixée à une extrémité distale de l'âme (24, 124) et au moins une portion d'extrémité (26b, 126b) s'étendant transversalement depuis la portion centrale (26a, 126a) ; **en ce que** l'oeillet (62, 162) présente une face antérieure (66, 166) destinée à être tournée vers le dispositif (2, 102) et une face postérieure (68, 168) opposée à la face antérieure (66, 166) ; et **en ce que** l'oeillet (62, 162) présente au moins un logement (70, 170) formé sur la face postérieure (68, 168) prévu pour recevoir la portion d'extrémité (26b, 126b) de la tête (26, 126) de l'organe de verrouillage (22, 122), lorsque l'organe de verrouillage (22, 122) est en position verrouillée.

15. Ensemble selon la revendication 14, **caractérisé en ce que** la face antérieure (66, 166) de l'oeillet (62, 162) dispose de logements pour recevoir les portions d'extrémités (26b, 126b) de la tête (26, 126) de l'organe de verrouillage (22, 122) lorsque ce dernier est en position verrouillée.

## Patentansprüche

1. Vorrichtung (2, 102) zum abnehmbaren Befestigen eines Elements (4) an einem Artikel (63), die Folgendes umfasst:
- ein Tragelement (8, 108), das vorgesehen ist, um das Element (4) zu tragen und in der Lage ist, in Drehung um eine Achse (10, 100) angetrieben zu werden; und
- ein Verriegelungselement (22), das eine Seele (24, 124) umfasst, die sich axial erstreckt, wobei die Vorrichtung **dadurch gekennzeichnet ist, dass** sie Folgendes umfasst:
einen Kopf (26, 126,) der sich quer an einem distalen Ende der Seele (24, 124) erstreckt, wobei der Kopf (26, 126) mit Rückhaltemitteln versehen ist, die in der Lage sind, mit mindestens einer Öse (62, 162), die den Artikel (63) ausstattet, zusammenzuwirken; und
- Kopplungsmittel, die das Tragelement (8, 108) mit dem Verriegelungselement (22, 122) koppeln, die konfiguriert sind, um das Verriegelungsorgan (22, 122) bei einer Drehung des Tragelements (8, 108) zu verlagern zwischen:
- einer entriegelten Position, in der das Verriegelungselement (22, 122) zurückgeschoben ist und die Rückhaltemittel des Kopfs (26, 126) in Bezug zu der Öse (62, 162) derart eingerichtet sind, dass sie das Durchgehen des Kopfs (26, 126) durch die Öse (62, 162) gestatten;
- eine erste Zwischenposition, in der das Verriegelungselement (22, 122) vorgeschoben ist und die Rückhaltemittel des Kopfs (26, 126) in Bezug zu der Öse (62, 162) derart eingerichtet sind, dass sie das Durchgehen des Kopfs (26, 126) durch die Öse (62, 162) gestatten;
- eine zweite Zwischenposition, in der das Verriegelungselement (22, 122) vorgeschoben ist und die Rückhaltemittel des Kopfs (26, 126) in Bezug zu der Öse (62, 162) derart eingerichtet sind, dass sie das Durchgehen des Kopfs (26, 126) durch die Öse (62, 162) untersagen; und
- eine verriegelte Position, in der das Verriegelungselement (22, 122) zurückgeschoben ist und die Rückhaltemittel des Kopfs (26, 126) in Bezug zu der Öse (62, 162) eingerichtet sind, um das Durchgehen des Kopfs (26, 126) durch die Öse (62, 162) zu untersagen.

2. Vorrichtung (2) nach Anspruch 1, **dadurch gekennzeichnet, dass** die Kopplungsmittel ein erstes Kupplungselement (28, 128) umfassen, das ausgelegt ist, um den Vorschub des Verriegelungselements (22, 122) zwischen seiner entriegelten Position und seiner ersten Zwischenposition bei einer Drehung des Tragelements (8, 108) zu führen.

3. Vorrichtung (2, 102) nach Anspruch 2, **dadurch gekennzeichnet, dass** das erste Kupplungselement (28, 128) an einem proximalen Ende der Seele (24) des Verriegelungselements (22, 122) befestigt und mit mindestens einem ersten Klotz (36, 136) versehen ist, der sich quer erstreckt, dass das Tragelement (8, 108) mit mindestens einer Rampe (16, 116) versehen ist, und dass das Tragorgan (8, 108) und das erste Kupplungselement (28) derart eingerichtet sind, dass der erste Klotz (36, 136) des ersten Kupplungselements (28, 128) bei einer Drehung des Tragelements (8, 108) gegen die Rampe (16, 116) des Tragelements (8, 108) gleitet, um den Vorschub des Verriegelungselements (22, 122) zwischen seiner entriegelten Position und seiner ersten Zwischenposition zu führen.

4. Vorrichtung (102) nach einem der Ansprüche 1 bis 3, **dadurch gekennzeichnet, dass** die Vorrichtung (102) eine Abdeckung (146) umfasst, die mit dem Tragelement (108) zusammenwirkt, wobei die Abdeckung (146) mindestens ein Indexierungselement (149) umfasst, das dazu bestimmt ist, mit einem vorstehenden Abschnitt (167) der Öse (162) zusammenzuwirken.

5. Vorrichtung (102) nach Anspruch 4, **dadurch gekennzeichnet, dass** das Verriegelungselement (122) mindestens eine Freifahrrampe (127) umfasst, die ausgelegt ist, um das Freifahren des Verriegelungselements (122) in Bezug zu der Abdeckung (146) zu erlauben.

6. Vorrichtung (2) nach einem der Ansprüche 1 bis 3, **dadurch gekennzeichnet, dass** die Kopplungsmittel ein zweites Kopplungselement (38) umfassen, das ausgelegt ist, um das Verriegelungselement (22) in Drehung zwischen seiner ersten Zwischenposition und seiner zweiten Zwischenposition bei einer Drehung des Tragelements (8) zu führen.

7. Vorrichtung (2, 102) nach einem der Ansprüche 1 bis 6, **dadurch gekennzeichnet, dass** die Kopplungsmittel ausgelegt sind, um:
- das Verriegelungselement (22, 122) nacheinander zwischen der entriegelten Position, der ersten Zwischenposition, der zweiten Zwischenposition und der verriegelten Position bei einer Drehung des Tragelements (8, 108) in eine bestimmte Richtung (S) zu verlagern; und
- das Verriegelungselement (22, 122) nacheinander zwischen der verriegelten Position, der zweiten Zwischenposition, der ersten Zwischenposition und der entriegelten Zwischenposition bei einer Drehung des Tragelements (8, 108) in dieselbe bestimmte Richtung (S) zu verlagern.

8. Vorrichtung (2, 102) nach einem der Ansprüche 1 bis 7, **dadurch gekennzeichnet, dass** die Kopplungsmittel eine Feder (135) umfassen, die eingerichtet ist, um das Verriegelungselement (22, 122) elastisch von seiner zweiten Zwischenposition zu seiner verriegelten Position zurückzustellen.

9. Vorrichtung (2, 102) nach einem der Ansprüche 1 bis 8, **dadurch gekennzeichnet, dass** sie eine Abdeckung (46, 146) umfasst, die auf das Tragelement (8, 108), die Kopplungsmittel und das Verriegelungselement (22, 122) montiert ist und dass die Abdeckung (46, 146) eine Öffnung (60) aufweist, durch welche mindestens der Kopf (26, 126) des Verriegelungselements (22, 122) vorsteht.

10. Vorrichtung (2, 102) nach den Ansprüchen 1 bis 9, **dadurch gekennzeichnet, dass** das Tragelement (8, 108) eine Vielzahl von Rampen (16, 116) umfasst, die sich umfänglich nacheinander ununterbrochen erstrecken.

11. Vorrichtung (2, 102) nach einem der Ansprüche 1 bis 10, **dadurch gekennzeichnet, dass** das Tragelement (8, 108) Einrastmittel umfasst, die vorgesehen sind, um mit komplementären Einrastmitteln des Elements (4) zusammenzuwirken.

12. Einheit zum abnehmbaren Befestigen eines Elements (4) an einem Artikel (63), **dadurch gekennzeichnet, dass** sie mindestens eine Öse Klammer (62, 162) und eine Vorrichtung (2, 102) nach einem der Ansprüche 1 bis 11 umfasst.

13. Einheit nach Anspruch 12, **dadurch gekennzeichnet, dass** die Öse (62, 162) eine Öffnung (64, 164) mit Querschnitt aufweist, der im Wesentlichen mit dem Querschnitt des Kopfs (26, 1260) des Verriegelungselements (22, 122) identisch ist.

14. Einheit nach einem der Ansprüche 12 oder 13, **dadurch gekennzeichnet, dass** der Kopf (26, 126) einen zentralen Abschnitt (26a, 126a) aufweist, der an einem distalen Ende der Seele (24, 124) befestigt ist, und mindestens einen Endabschnitt (26b, 126b), der sich quer von dem zentralen Abschnitt (26a, 126a) erstreckt; dass die Öse (62, 162) eine Vorderseite (66, 166) aufweist, die dazu bestimmt ist, zu der Vorrichtung (2, 102) gedreht zu sein, und eine Rückseite (68, 168), die der Vorderseite (66, 166) entgegengesetzt ist; und dass die Öse (62, 162) mindestens eine Aufnahme (70, 170) aufweist, die auf der Rückseite (68, 168) ausgebildet ist, um den Endabschnitt (26b, 126b) des Kopfs (26, 126) des Verriegelungselements (22, 122) aufzunehmen, wenn das Verriegelungselement (22, 122) in verriegelter Position ist.

15. Einheit nach Anspruch 14, **dadurch gekennzeichnet, dass** die Vorderseite (66, 166) der Öse (62, 162) über Aufnahmen verfügt, um Endabschnitte (26b, 126b) des Kopfs (26, 126) des Verriegelungselements (22, 122) aufzunehmen, wenn dieses Letztere in verriegelter Position ist.

## Claims

1. A device (2, 102) for removably fastening an element (4) to an item (63), which includes:
- a support member (8, 108) provided to support the element (4) and likely to be driven in rotation about an axis (10, 100); and
- a locking member (22) comprising an axially extending core (24, 124), the device is **characterized in that** it includes:
- a head (26, 126) extending transversely to a distal end of the core (24, 124), the head (26, 126) being provided with retaining means likely to cooperate with at least one eyelet (62, 162) equipping the item (63); and
- coupling means coupling the support member (8, 108) to the locking member (22, 122), configured to displace the locking member (22, 122), during a rotation of the support member (8, 108), between:
• an unlocked position in which the locking member (22, 122) is retracted and the retaining means of the head (26, 126) are arranged relative to the eyelet (62, 162) so as to authorize the passage of the head (26, 126) through the eyelet (62, 162);
• a first intermediate position in which the locking member (22, 122) is advanced and the retaining means of the head (26, 126) are arranged relative to the eyelet (62, 162) so as to authorize the passage of the head (26, 126) through the eyelet (62, 162);
• a second intermediate position in which the locking member (22, 122) is advanced and the retaining means of the head (26, 126) are arranged relative to the eyelet (62, 162) so as to prohibit the passage of the head (26, 126) through the eyelet (62, 162); and
• a locked position in which the locking member (22, 122) is retracted and the retaining means of the head (26, 126) are arranged relative to the eyelet (62, 162) to prohibit the passage of the head (26, 126) through the eyelet (62, 162).

2. The device (2) according to claim 1, **characterized in that** the coupling means comprise a first coupling member (28, 128) configured to guide the advance of the locking member (22, 122) between its unlocked position and its first intermediate position, during a rotation of the support member (8, 108).

3. The device (2, 102) according to claim 2, **characterized in that** the first coupling member (28, 128) is fastened to a proximal end of the core (24) of the locking member (22, 122) and is provided with at least a transversely extending first pad (36, 136), **in that** the support member (8, 108) is provided with at least one ramp (16, 116), and **in that** the support member (8, 108) and the first coupling member (28) are arranged so that, during a rotation of the support member (8, 108), the first pad (36, 136) of the first coupling member (28, 128) slides against the ramp (16, 116) of the support member (8, 108) to guide the advance of the locking member (22, 122) between its unlocked position and its first intermediate position.

4. The device (102) according to any one of claims 1 to 3, **characterized in that** the device (102) comprises a cover (146) cooperating with the support member (108), the cover (146) comprising at least one indexing element (149) intended to cooperate with a protruding portion (167) of the eyelet (162).

5. The device (102) according to claim 4, **characterized in that** the locking member (122) comprises at least one release ramp (127) configured to allow releasing of the locking member (122) relative to the cover (146).

6. The device (2) according to any one of claims 1 to 3, **characterized in that** the coupling means comprise a second coupling member (38) configured to guide the locking member (22) in rotation between its first Intermediate position and its second intermediate position, during a rotation of the support member (8).

7. The device (2, 102) according to any one of claims 1 to 6, **characterized in that** the coupling means are configured to:
- displace the locking member (22, 122) successively between the unlocked position, the first intermediate position, the second intermediate position and the locked position, during a rotation of the support member (8, 108) in a determined direction (S); and
- displace the locking member (22, 122) successively between the locked position, the second intermediate position, the first intermediate position and the unlocked position, during a rotation of the support member (8, 108) in the same determined direction (S).

8. The device (2, 102) according to any one of claims 1 to 7, **characterized in that** the coupling means comprise a spring (135) arranged to elastically return the locking member (22, 122) from its second intermediate position to its locked position.

9. The device (2, 102) according to any one of claims 1 to 8, **characterized in that** it includes a cover (46, 146) mounted on the support member (8, 108), the coupling means and the locking member (22, 122) and **in that** the cover (46, 146) has an opening (60) through which at least the head (26, 126) of the locking member (22, 122) protrudes.

10. The device (2, 102) according to claims 1 to 9, **characterized in that** the support member (8, 108) comprises a plurality of ramps (16, 116) extending circumferentially one after the other in an interrupted manner.

11. The device (2, 102) according to any one of claims 1 to 10, **characterized in that** the support member (8, 108) comprises interlocking means provided to cooperate with complementary interlocking means of the element (4).

12. An assembly for removably fastening an element (4) to an item (63), **characterized in that** it includes at least one eyelet (62, 162) and a device (2, 102) according to any one of claims 1 to 11.

13. The assembly according to claim 12, **characterized in that** the eyelet (62, 162) has an opening (64, 164) with a cross section substantially identical to the cross section of the head (26, 126) of the locking member (22, 122).

14. The assembly according to any one of claims 12 or 13, **characterized in that** the head (26, 126) has a central portion (26a, 126a) fastened to a distal end of the core (24, 124) and at least one end portion (26b, 126b) extending transversely from the central portion (26a, 126a); **in that** the eyelet (62, 162) has an anterior face (66, 166) intended to be turned towards the device (2, 102) and a posterior face (68, 168) opposite the anterior face (66, 166); and **in that** the eyelet (62, 162) has at least one housing (70, 170) formed on the posterior face (68, 168) provided to receive the end portion (26b, 126b) of the head (26, 126) of the locking member (22, 122), when the locking member (22, 122) is in the locked position.

15. The assembly according to claim 14, **characterized in that** the anterior face (66, 166) of the eyelet (62, 162) has housings to receive the end portions (26b, 126b) of the head (26, 126) of the locking member (22, 122) when said locking member is in the locked position.
